# EUROPÄISCHE PATENTSCHRIFT

(11) **EP 0 976 912 B1**
(45) Veröffentlichungstag und Bekanntmachung des Hinweises auf die Patenterteilung: **17.03.2004**
(21) Anmeldenummer: 99112604.6
(22) Anmeldetag: 01.07.1999
(51) Int. Cl.: F01B 3/00, F01B 3/10

(54) **Hydrostatische Axialkolbenmaschine mit einer Nachführvorrichtung für eine Zwischenscheibe**
Hydro-static axial piston machine with a secondary guiding device for an intermediary disk
Machine hydrostatique aux pistons axiaux avec dispositif de guidage secondaire pour un disque intermédiaire

(30) Priorität: 27.07.1998 DE 19833711
(43) Veröffentlichungstag der Anmeldung: 02.02.2000
(73) Patentinhaber: Brueninghaus Hydromatik GmbH, 89275 Elchingen (DE)
(72) Erfinder: Hörmann, Werner, 89257 Illtertissen (DE)
(74) Vertreter: Körfer, Thomas, Dipl.-Phys.

(56) Entgegenhaltungen:
- DE-A- 2 003 851
- DE-A- 2 029 087

## Beschreibung

Die Erfindung bezieht sich auf eine hydrostatische Axialkolbenmaschine nach dem Oberbegriff des Anspruchs 1.

### [Stand der Technik]

Eine Axialkolbenmaschine dieser Art ist in der DE-AS 2 029 087 beschrieben. Bei dieser bekannten Ausgestaltung sind in einem Gehäuse eine Zylindertrommel und eine Antriebsscheibe durch Kolben miteinander verbunden und drehbar gelagert. Auf der der Antriebsscheibe abgewandten Stirnseite der Zylindertrommel befindet sich eine Steuerscheibe, die Teil eines topfförmigen Schwenkrahmens ist. Die Zylindertrommel und der Schwenkrahmen und somit auch die Steuerscheibe bilden eine Schwenkeinheit, die durch eine Verstellvorrichtung in der Schwenkebene verstellbar und in der jeweiligen Verstellposition positionierbar ist, zwecks Einstellung eines gewünschten Durchsatzvolumens der Axialkolbenmaschine. Zwischen der Steuerscheibe, die einen Boden oder einen Teil des Bodens des Schwenkrahmens bildet, und einer gegenüberliegenden Gehäusestirnwand ist eine Zwischenscheibe ebenfalls in der Schwenkebene schwenkbar gelagert. Hierzu weist die Steuerscheibe oder der Boden des Schwenkrahmens eine in der Schwenkebene kreisbogenabschnittförmig gekrümmte Gleitfläche auf, an der die Zwischenscheibe mit einer entsprechend gekrümmten Gleitfläche anliegt. Entsprechend gekrümmte Gleitflächen weisen auch die Zwischenscheibe und die Gehäusestirnwand auf ihren einander zugewandten Seiten auf. Hierdurch sind in der Schwenkebene verlaufende Führungen sowohl für den Schwenkrahmen als auch für die Zwischenscheibe gebildet.

Zwischen dem Gehäuse und der Zwischenscheibe einerseits und zwischen der Zwischenscheibe und dem Boden des Schwenkrahmens andererseits ist eine Nachführvorrichtung für die Zwischenscheibe wirksam, deren Zweck es ist, die Zwischenscheibe so zu bewegen bzw. zu schwenken, daß sie im maximalen Ausschwenkbereich des Schwenkrahmens bezüglich letzterem zur Nullstellung hin versetzt ist. Hierdurch wird im Bereich der Zwischenscheibe Raum für Steuerschlitze gewonnen, die aufgrund der Schwenkbewegung des Schwenkrahmens eine beträchtliche, sich in der Schwenkebene erstreckende Länge aufweisen. Ohne diese relative Bewegbarkeit der Zwischenscheibe ließe sich die erforderliche Schlitzlänge bei einem großen angestrebten Schwenkbereich nicht erreichen oder es müßten die Steuerscheibe und die Zwischenscheibe verbreitert werden oder der Schwenkbereich reduziert werden, was jedoch unerwünscht ist.

Bei dieser bekannten Ausgestaltung ist die Nachführvorrichtung für die Zwischenscheibe durch einen Anschlag für die Ausschwenkbewegung der Zwischenscheibe in einer teilausgeschwenkten Stellung und eine Feder gebildet, die die Zwischenscheibe in Richtung auf den Anschlag vorspannt. Ein zweiter Bewegungsanschlag ist zwischen dem Schwenkrahmenboden und der Zwischenscheibe in einer Stellung vorgesehen, in der die Zwischenscheibe sich in einer bezüglich des Schwenkrahmens bzw. der Zylindertrommel mittigen Position befindet. Es erfolgt somit die Nachführung der Zwischenscheibe nur in einem Teilbereich des Schwenkbereichs der Zylindertrommel, wobei in diesem Teilbereich die Schwenkbewegungen der Zylindertrommel und der Zwischenscheibe gleich sind, da die Zwischenscheibe durch die Kraft der Feder in Anschlagstellung mit dem Schwenkrahmen gehalten wird. Wenn die Zwischenscheibe beim Ausschwenken des Schwenkrahmens gegen den Bewegungsanschlag am Gehäuse stößt, wird ihre Bewegung begrenzt, wobei der Schwenkrahmen mit der Zylindertrommel weiter in seine maximale Schwenkstellung ausschwenkt.

Diese bekannte Ausgestaltung ist aus mehreren Gründen nachteilig. Zum einen ist die Bewegungssteuerung mit Anschlägen nachteilig, weil beim Anschlagen Geräusche und Belastungsspitzen erzeugt werden, die die Lebensdauer der Axialkolbenmaschine beeinträchtigen können. Außerdem bedarf es einer verhältnismäßig großen Federkraft, um zu verhindern, daß z. B. im Fahrbetrieb eines die Axialkolbenmaschine aufweisenden Fahrzeugs die Zwischenscheibe von ihrem Anschlag abhebt, wodurch die Funktion beeinträchtigt werden kann und Klappergeräusche verursacht werden können. Eine vergrößerte Federspannung führt jedoch zu Leistungsverlusten. Ein weiterer Nachteil besteht darin, daß im Bereich der durch den Bewegungsanschlag begrenzten maximalen Ausschwenkstellung der Zwischenscheibe plötzliche Form- und Größenänderungen der Steuerschlitze in der Zwischenscheibe stattfinden, wenn der Schwenkrahmen weiter bewegt oder zurückbewegt wird. Diese Form- und Größenveränderungen der Steuerschlitze behindern die Strömung des hydraulischen Mediums im Bereich der Zwischenscheibe, was unerwünscht ist. Ein weiterer Nachteil kann darin gesehen werden, daß bei einem Ausfall der Feder die Axialkolbenmaschine funktionsunfähig wird, was aus verschiedenen Gründen schwerwiegende Folgen nach sich ziehen kann.

### [Aufgabe der Erfindung]

Der Erfindung liegt die Aufgabe zugrunde, bei einer Axialkolbenmaschine der eingangs angegebenen Art die Bewegungssteuerung der Relativbewegung zwischen der Steuerscheibe und der Zwischenscheibe zu verbessern.

Diese Aufgabe wird durch die Merkmale des Anspruchs 1 gelöst.

Bei der erfindungsgemäßen Axialkolbenmaschine ist die Nachführvorrichtung über dem gesamten Schwenkbereich der Steuerscheibe so wirksam, daß der Verschiebeweg der Steuerscheibe größter ist als der Verschiebeweg der Zwischenscheibe. Dabei erfolgt die Nachführung der Zwischenscheibe über den gesamten Schwenkbereich der Steuerscheibe kontinuierlich, wobei die Steuerscheibe einen größeren Verschiebeweg ausführt als die Zwischenscheibe. Hierdurch wird Kontinuität der Relativbewegung zwischen den Scheiben erreicht, wodurch bei Gewährleistung einer raumgünstigen Anordnung der Steuerschlitze bessere Strömungsverhältnisse im Funktionsbetrieb erreicht werden und harte Anschlagbegrenzungen für die Scheiben und die daraus resultierende vorgenannte Nachteile vermieden werden. Dabei ist es vorteilhaft, die Nachführung mit einem konstanten Verhältnis zwischen den jeweils ausgeführten Nachführbewegungen und zwischen den Bewegungsgeschwindigkeiten der Steuerscheibe und der Zwischenscheibe durchzuführen. Durch diese Vergleichmäßigung wird das Strömungsverhalten des hydraulischen Mediums im Bereich der Zwischenscheibe weiter verbessert und Strömungsbehinderungen weiter vermindert.

Für eine erfindungsgemäße Nachführvorrichtung eignet sich vorzugsweise eine in beide Schwenkrichtungen wirksame zwingende Nachführung, so daß Abweichungen von einer vorbestimmten Bewegung auch bei extremen Betriebsbedingungen ausgeschlossen sind und die erwähnten Nachteile vermieden werden, die bei einer nicht zwangsweise geführten Nachführung eintreten können.

Eine zwingende Nachführung ermöglicht es auch, mit der Verstellvorrichtung an der Steuerscheibe oder an der Zwischenscheibe anzugreifen. Letzteres ist aus konstruktiven Gründen vorteilhaft, weil die Verstellvorrichtung im Bereich des Gehäusekopfes raumgünstig angeordnet werden kann und ein Verstellglied zum Verstellen der Zwischenscheibe in einfacher Bauweise die zugehörige Gehäusewand durchsetzend realisiert werden kann.

In den Unteransprüchen sind Merkmale enthalten, die zu einfachen, kleinen und kostengünstig herstellbaren sowie sicheren Bauweisen führen, die Führung und Steuerung der Zwischenscheibe sowie die Funktion verbessern und außerdem eine einfache und handhabungsfreundlich durchführbare Montage bzw. Demontage gewährleisten.

### [Beispiele]

Nachfolgend werden die Erfindung und weitere durch sie erzielbare Vorteile anhand von bevorzugten Ausgestaltungen und einfachen Zeichnungen näher erläutert. Es zeigen
- Fig. 1: eine erfindungsgemäße hydrostatische Axialkolbenmaschine im Längsschnitt;
- Fig. 2: den Teilschnitt II-II in Fig. 1,
- Fig. 3: den Teilschnitt III-III in Fig. 2.

Die als Pumpe oder Motor funktionsfähige Axialkolbenmaschine 1 ist in Schiefachsenbauweise oder genauer in Schwenkschlittenbauweise ausgebildet. Die Erfindung ist jedoch nicht auf eine Schiefachsenbauweise oder Schwenkschlittenbauweise beschränkt und sie eignet sich für die Funktion als Pumpe oder Motor. Die Axialkolbenmaschine 1 umfaßt eine in einem Gehäuse 2 in Wälzlagern 3 und 4 drehbar gelagerte Triebwelle 5, an welcher ein Triebwellenflansch 6 angeformt ist. Das Gehäuse 2 umschließt eine Zylindertrommel 7, in welcher mehrere Zylinderbohrungen 8 vorzugsweise auf einem Teilkreis gleichmäßig,verteilt vorgesehen sind. In den Zylinderbohrungen 8, die auf der der Triebscheibe 5 zugewandten Stirnseite der Zylindertrommel 7 ausmünden, sind Kolben 9 bewegbar geführt, die mit endseitigen Kugelköpfen 11 in sphärischen Lagern 12 des Triebwellenflansches 6 abgestützt sind. Die Zylindertrommel 7 ist über einen Mittelzapfen 13 ebenfalls mit einem endseitigen Kugelkopf 14 in einem sphärischen Lager 15 des Triebwellenflansches 6 schwenkbar gelagert. Die Mittelachse der Axialkolbenmaschine 1 ist mit 10 bezeichnet, und sie ist im Gelenkpunkt 24 abgeknickt.

Die Zylindertrommel 7 weist an ihrer dem Triebwellenflansch abgewandten Stirnseite eine kugelabschnittförmige konkave Lagergleitfläche 17 auf, an der eine im Funktionsbetrieb nicht rotierende Steuerscheibe 18 mit einer entsprechend konvex gekrümmten kugelabschnittförmigen Lagergleitfläche 19 anliegt. Die Zylindertrommel 7 und die Steuerscheibe 18 bilden eine Schwenkeinheit, die in noch zu beschreibender Weise durch eine Versteilvorrichtung 21 in einer axialen Schwenkebene 22 zur Einstellung eines gewünschten Durchsatzvolumens der Axialkolbenmaschine 1 verstellbar und in der jeweiligen Verstellposition gegen eine ungewollte Verstellung positionierbar ist. Auf ihrer der Zylindertrommel 7 abgewandten Stirnseite weist der Steuerscheibe 18 eine vorzugsweise zylinderabschnittförmige Lagergleitfläche 23 auf, die um eine durch den Mittelpunkt des Kugelkopfes 14 und rechtwinklig zur Schwenkebene 22 verlaufenden Schwenkachse 14a gekrümmt ist. Zwischen der Steuerscheibe 18 und einer vorzugsweise lösbar befestigten Gehäusestirnwand 24 ist eine Zwischenscheibe 25 quer verschiebbar gelagert, die mit einer entsprechend der Lagergleitfläche 23 vorzugsweise zylinderabschnittförmig konkav gekrümmten Lagergleitfläche 26 an der Lagergleitfläche 23 gleitbeweglich anliegt und an ihrer der Gehäusestirnwand 24 zugewandten Seite eine sich zur Lagergleitfläche 26 parallel erstreckende konvexe und vorzugsweise zylinderabschnittförmige Lagergleitfläche 27 aufweist, mit der sie an einer entsprechend vorzugsweise zylinderabschnittförmig konkav geformten Lagergleitfläche 28 an der Innenseite der Gehäusestirnwand 24 gleitbeweglich gelagert ist. Die Lagergleitfläche 28 ist Grundfläche einer Führungsausnehmung 28a mit Führungsseitenflächen 28b, in der die Zwischenscheibe 25 verschiebbar geführt ist.

In der Zwischenscheibe 25 sind mit üblichen Steuernieren N1, N2 in der Steuerscheibe 18 verbundene Steuerschlitze S1, S2 angeordnet, die im Funktionsbetrieb die Zuführung und Abführung des hydraulischen Mediums zu den Zylinderräumen 8a in der Zylindertrommel 7 von einer Zuführungsleitung und zu einer Abführungsleitung gewährleisten. Die Steuerschlitze sind in der sich quer zur Schwenkebene 22 erstreckenden Querrichtung schmal und in der sich parallel zur Schwenkebene 22 erstreckenden Querrichtung lang ausgebildet, um in allen Schwenkstellungen des Schwenkbereichs den Strömungsdurchgang durch die Zwischenscheibe 25 zu gewährleisten.

In Fig. 1 ist ein mittiger und trichterförmiger , quer durchgehender, Schlitz dargestellt, der mit einem Kanalsystem zur Schmierung und ggf. hydrostatischen Lagerung diverser weiterer Bauteile der Axialkolbenmaschine beiträgt und mit dem Innenraum 2b des Gehäuses 2 verbunden ist.

Die Zylindertrommel 7, die Steuerscheibe 18 und die Zwischenscheibe 25 bilden eine mit der Verstellvorrichtung 21 bewegbare Schwenkeinheit, wobei die Zylindertrommel 7, die Steuerscheibe 18 und die Zwischenscheibe 25 gleichzeitig geschwenkt werden, d. h. bei einer Verstellung werden die Teile gleichzeitig bewegt, wobei ihre Schwenkbewegungen gleichzeitig beginnen und aufhören. Hierzu ist die Verstellvorrichtung 21 durch eine Schwenkvorrichtung 30 antriebsmäßig mit der Schwenkeinheit verbunden, wobei in die Schwenkvorrichtung 30 eine Nachführvorrichtung 31 integriert ist, die zwangsläufig gewährleistet, daß die Steuerscheibe 18 mit einer größeren Schwenkgeschwindigkeit geschwenkt wird als die Schwenkgeschwindigkeit der Zwischenscheibe 25, so daß die Steuerscheibe 18 einen größeren Schwenkweg a ausführt, als die Zwischenscheibe 25, deren Schwenkweg mit b bezeichnet ist. Die Bewegungsübersetzung zwischen der Zwischenscheibe 25 und der Steuerscheibe 18 wird durch eine in die Schwenkvorrichtung 30 bzw. in die Nachführvorrichtung 31 integrierte Übersetzungsvorrichtung in beide Nachführvorrichtungen zwangsläufig herbeigeführt.

Bei der vorliegenden Ausgestaltung greift die Verstellvorrichtung 21 mit einem Mitnehmer 21a an der Zwischenscheibe 25 an, wobei die Nachführvorrichtung 31 zwischen der Zwischenscheibe 25 und der Steuerscheibe 18 wirksam ist. Bei der vorliegenden Ausgestaltung ist der Mitnehmer 21a durch einen Mitnehmerzapfen gebildet, der von einem Verstellkolben 21b absteht, der quer zur Längsmittelachse 10 in einer Kolbenbohrung 21c der Gehäusestirnwand 24 hydraulisch verschiebbar gelagert ist. Der Mitnehmerzapfen ist zwecks Mitnahme der Zwischenscheibe 25 durch eine Kulissenführung mit einer Ausnehmung 21d in der Zwischenscheibe 25 mit letztere verbunden, wobei der Mitnehmerzapfen einen kugel- oder kugelabschnittförmigen Mitnehmerkopf aufweist, der in die Mitnehmerausnehmung 21d mit geringem Bewegungsspiel einfaßt. Die Kulissenführung läßt dabei Abstandsveränderungen zu, die aufgrund der Schwenkbewegung der Zwischenscheibe 25 vorgegeben sind und beim Schwenken unterschiedliche Eintauchtiefen des Mitnehmerzapfens in die Mitnehmerausnehmung 21d bewirken.

Hierzu dient ein Mechanismus, der an der Zwischenscheibe 25 und an der Gehäusestirnwand 2a gelagert bzw. abgestützt ist und an der Steuerscheibe 18 angreift und diesen unter Ausnutzung der Relativbewegung zwischen der Zwischenscheibe 25 und dem Gehäuse 2 quer verschwenkt und in der jeweiligen Schwenkstellung zwecks Verhinderung einer ungewollten Verstellung positioniert. Dieser Mechanismus bildet eine Zwangsführung, so daß im gesamten Bewegungsbereich a die jeweiligen Bewegungsstellungen der Steuerscheibe 18 gesichert sind.

Beim vorliegenden Ausführungsbeispiel ist die Nachführvorrichtung 1 durch einen Hebeltrieb mit einem oder zwei zu beiden Seiten der Schwenkmittelebene angeordneten Antriebshebeln 32 gebildet. Jeder Antriebshebel 32 ist jeweils schwenkbar in seinem einen Endbereich an der Stirnwand 24 gelagert, in seinem mittleren Bereich mit der Zwischenscheibe 25 verbunden ist, und in seinem anderen Endbereich an der Steuerscheibe 18 angreifend gelagert und dabei jeweils in einer sich parallel zur Schwenkmittelebene 22 erstreckenden Schwenkebene 33 geführt. Bei der vorliegenden Ausgestaltung sind zwei zu beiden Seiten der Zwischenscheibe 25 angeordnete Nachführungsmechanismen in Form von Antriebshebeln 32 spiegelbildlich zueinander jedoch ansonsten gleich angeordnet. Deshalb wird im folgenden nur das Nachführsystem im Bereich eines seitlichen Antriebshebels 32 beschrieben.

Der Antriebshebel 32 erstreckt sich quer zur mit dem Doppelpfeil verdeutlichten Schwenkbewegung b der Zwischenscheibe 25, wobei er mittels einem Festlager 34 und zwei längs der Mittelachse 10 beweglichen Loslagern 35, 36 mit der Steuerscheibe 18, der Zwischenscheibe 25 und der Gehäusestirnwand 24 verbunden ist. Das Festlager 34 kann zwischen dem Antriebshebel 32 und der Steuerscheibe 18, zwischen dem Antriebshebel 32 und der Gehäusestirnwand 24 oder zwischen dem Antriebshebel 32 und der Zwischenscheibe 25 vorgesehen sein, wie es beim vorliegenden Ausführungsbeispiel der Fall ist. Die beiden anderen Lager sind dann jeweils Loslager. Das Festlager 34 ist jeweils durch ein Schwenkgelenk gebildet und die Loslager 35, 36 sind jeweils durch ein Schiebegelenk, z. B. durch eine Führungskulisse gebildet.

Bei der vorliegenden Ausgestaltung ist der Antriebshebel 32 seitlich neben der Zwischenscheibe 25 angeordnet, wobei er an ihrer Seitenfläche anliegen kann oder sie in einer seitlichen Ausnehmung 25a durchfassen kann und mittels eines Gelenkbolzens 37 schwenkbar gelagert ist, der von einem dieser beiden Bauteile, hier vom Schwenkhebel 32, seitlich vorragt und in einer Gelenkbohrung 38 des anderen Teils oder in beiden Teilen schwenkbar gelagert ist. Das Loslager 35 in der Gehäusestirnwand 24 ist durch eine sich in der Längsrichtung der Mittelachse 10 der Axialkolbenmaschine 1 erstreckende Führungskulisse 39 mit zwei einander gegenüberliegenden Führungsflächen 41 gebildet. Der Antriebshebel 32 weist einen endseitigen gerundeten Gleitkopf 42 auf, mit dem er in der Längsrichtung der Mittelachse 10 verschiebbar und um die sich rechtwinklig zur Schwenkebene 22 erstreckende Schwenkachse 43 des Gelenkbolzens 37 schwenkbar gelagert ist. Das zweite Loslager 36, das hier zwischen dem Antriebshebel 32 und der Steuerscheibe 18 gebildet ist, weist eine sich ebenfalls etwa in der Längsrichtung der Mittelachse 10 entsprechende Führungskulisse 44 in Form einer seitlichen Nut in der Steuerscheibe 18 auf, in der das betreffende Ende des Antriebshebels 32 mit einem zylindrischen Gelenkbolzen 45 um dessen sich rechtwinklig zur Schwenkmittelebene 22 erstreckende Schwenkachse 46 schwenkbar und etwa längs der Mittelachse 10 verschiebbar gelagert ist.

Der Antriebshebel 32 kann in seinem mittleren Bereich in einer durch einen Schlitz 47 in der Gehäusewand 24 gebildeten Schwenkführung 47a geführt sein. Der Schlitz 47 erstreckt sich von der Führungskulisse 39 - quer zur Schwenkmittelebene 22 gesehen - vorzugsweise divergent nach innen, wobei die zugehörige Schlitzabmessung an die durch den Schwenkbereich des Antriebshebels 32 erforderlichen Raumbedarf angepaßt ist. Aus herstellungstechnischen Gründen kann die sich an den Schlitz 47 anschließende Führungskulisse 39 in einem nach außen mündenden Loch in der Gehäusestirnwand 24 ausgebildet sein, das durch einen Stopfen 48 verschlossen ist, insbesondere einem Schraubstopfen.

Wie insbesondere Fig. 3 erkennen läßt, ist das an der Gehäusestirnwand 24 angeordnete Lager 34 abgesehen von den Ausgleichsbewegungen in der Führungskulisse 39 ein stationäres Lager, um das die Lager 34, 36 bei Schwenkbewegungen des Antriebshebels 32 Bogenbewegungen ausführen, die aufgrund der Gelenkschiebeverbindungen in den Loslagern 35, 36 in Schwenkbewegungen der Zwischenscheibe 25 und der Steuerscheibe 18 umgewandelt werden. Da das Verhältnis der wirksamen Abstände c, d der Lager 34, 36 vom stationären Lager 35 beim Schwenken gleich bleibt, ergeben sich Schwenkbewegungslängen a, b für die Steuerscheibe 18 und die Zwischenscheibe 25, deren Verhältnis im wesentlichen gleich ist. Aufgrund des geringeren Abstands c des Lagers 34 an der Zwischenscheibe 25 vom Lager 35 im Vergleich mit dem Abstand d des Lagers 36 an der Steuerscheibe 18 werden die Bewegungsgeschwindigkeit und die Bewegungslänge a der Steuerscheibe 18 bezüglich der Bewegungsgeschwindigkeit und der Bewegungslänge b der Zwischenscheibe 25 übersetzt. D. h., die Bewegungslänge b der Zwischenscheibe 25 ist bei jeder Schwenkbewegung in dem Größenverhältnis der Abstände c/d kleiner als die Bewegungslänge a der Steuerscheibe 18, wobei jedoch die Bewegungen der Zwischensteuerscheibe 25 und der Steuerscheibe 18 auf dem gesamten Schwenkbereich gleichzeitig und kontinuierlich stattfinden. Beim vorliegenden Ausführungsbeispiel beträgt das Größenverhältnis der Abstände c/d etwa 1/1,4.

Die sich in der Schwenkebene erstreckende Breite e der Steuerscheibe 18 ist vorzugsweise kleiner als die Breite f der Zwischenscheibe 25. Die Differenz der Breiten e, f kann der maximalen Differenz der Bewegungslängen a, b entsprechen. Insbesondere ist die Nachführvorrichtung 31 oder der Nachführbereich 9, der hier dem Schwenkbereich h entspricht, bezüglich des Schwenkbereichs h symmetrisch angeordnet.

Die bereits vorerwähnte Verstellvorrichtung 21 kann im Rahmen der Erfindung an der Zwischenscheibe 25 (Fig. 1) oder am der Steuerscheibe 18 (nicht dargestellt)angreifen. Die Schwenkbewegung wandelt die Nachführvorrichtung 31 jeweils in eine übersetzte oder untersetzte Nachführbewegung um.

Bei der vorliegenden Ausgestaltung greift die Verstellvorrichtung 21 an der Zwischenscheibe 25 an, so daß die Übersetzung stattfindet.

Der Verstellkolben 21b ist Teil eines hydraulischen Verstellzylinders 51, dessen Ausgestaltung und Funktion in der älteren deutschen Patentanmeldung DE 196 53 165 der Anmelderin beschrieben ist.

Bei der in Fig. 2 dargestellten Position der Steuerscheibe 18 und der Zwischenscheibe 25 befinden sich diese in der maximalen Ausschwenkstellung der Zylindertrommel 7, in der diese auf ein maximales Durchsatzvolumen eingestellt ist. In dieser Stellung ist die Steuerscheibe 18 bezüglich der in der Querabmessung länger bemessenen Zwischenscheibe 25 seitlich versetzt angeordnet, wobei diese beiden Teile außenseitig miteinander abschließen können. Bei einer Rückstellbewegung in die Nullstellung wird die Steuerscheibe 18 mit der daran gelagerten Zylindertrommel 7 zwangsläufig und kontinuierlich zur Schwenkbewegung der Zwischenscheibe 25 mit einer Übersetzung verschwenkt. Dabei kann die Steuerscheibe 18 in der Nullstellung bezüglich der Zwischenscheibe 25 zur anderen seite hin versetzt sein und außenseitig mit dieser abschließen.

Zur Begrenzung der beiden Schwenkendstellungen sind vorzugsweise Anschläge 56, 57 am Gehäuse 2 vorgesehen, die mit dem Teil, hier mit der Zwischenscheibe 25, zusammenwirken, an dem die Verstellvorrichtung 21 angreift. Bei der vorliegenden Ausgestaltung sind die Anschläge 56, 57 durch die jeweilige Gehäusewand durchfassende Einstellschrauben 58, 59 gebildet und somit einstellbar und von außen zwecks Einstellung zugänglich.

Es ist vorteilhaft, die Nachführvorrichtung 31 bezüglich der maximalen Schwenkstellung und der Nullstellung mittig und symmetrisch auszubilden. Hierdurch ergeben sich nicht nur zu beiden Seiten der Mittelstellung gleiche, jedoch spiegelbildliche Stellungen und Verhältnisse, sondern es läßt sich auch der in der Zwischenscheibe 25 für die Steuerschlitze vorhandene Raum vorteilhaft und optimal ausnutzen, um möglichst große Querschnitte für die Steuerschlitze in der Steuerscheibe 18 und in der Zwischenscheibe 25 realisieren zu können.

## Patentansprüche

1. Hydrostatische Axialkolbenmaschine (1) mit einer in einem Gehäuse (2) gelagerten Zylindertrommel (7), in der in Zylinderbohrungen (8) Kolben (9) verschiebbar gelagert sind, deren Kolbenenden an einer drehbar gelagerten Antriebsscheibe (6) schwenkbar abgestützt sind, wobei die Zylindertrommel (7) und eine an der der Antriebsscheibe (6)abgewandten Seite der Zylindertrommel (7) angeordnete Steuerscheibe (18) durch eine Verstellvorrichtung (21) in einer Schwenkebene (22) quer verschwenkbar sind, wobei eine Zwischenscheibe (25) zwischen der Steuerscheibe (18) und einer gegenüberliegenden Gehäusewand (24) mittels kreisbogenförmig gekrümmten Lagergleitflächen (23, 26, 27, 28) längs der Schwenkebene (22) schwenkbar gelagert ist, wobei die Zwischenscheibe (25) mit Steuerkanälen in der Steuerscheibe (18) korrespondierende Steuerschlitze (S1, S2) aufweist, und wobei eine Nachführvorrichtung (31) vorgesehen ist, die eine relative Verschiebung zwischen der Steuerscheibe (18) und der Zwischenscheibe (25) herbeiführt,
**dadurch gekennzeichnet,**
**daß** die Nachführvorrichtung (31) über den gesamten Schwenkbereich der Steuerscheibe (18) so wirksam ist, daß der Verschiebeweg (a) der Steuerscheibe (18) größer ist als der Verschiebeweg (b) der Zwischenscheibe (25).

2. Axialkolbenmaschine nach Anspruch 1,
**dadurch gekennzeichnet,**
**daß** die Verstellvorrichtung (21) an der Zwischenscheibe (25) angreift und die Nachführvorrichtung (31) die Steuerscheibe (18) nachführt.

3. Axialkolbenmaschine nach Anspruch 1 oder 2,
**dadurch gekennzeichnet,**
**daß** das Verhältnis der Verschiebewege (a/b) der Steuerscheibe (18) und der Zwischenscheibe (25) im Verstellbereich etwa gleich ist.

4. Axialkolbenmaschine nach einem der vorherigen Ansprüche,
**dadurch gekennzeichnet,**
**daß** der Nachführbereich oder die Nachführvorrichtung (31) bezüglich des Schwenkbereichs der Steuerscheibe (18) symmetrisch angeordnet ist.

5. Axialkolbenmaschine nach einem der vorherigen Ansprüche,
**dadurch gekennzeichnet,**
**daß** die Nachführvorrichtung (31) wenigstens einen Hebeltrieb mit einem Antriebshebel (32) aufweist, der mit seinem einen Ende durch ein Lager (36) an der Steuerscheibe (18) schwenkbar abgestützt ist, der mit seinem anderen Ende durch ein Lager (35) an der der Zwischenscheibe (25) benachbarten Gehäusestirnwand (24) schwenkbar abgestützt ist, und der in seinem mittleren Bereich durch ein Lager (34) an der Zwischenscheibe (25) schwenkbar abgestützt ist.

6. Axialkolbenmaschine nach Anspruch 5,
**dadurch gekennzeichnet,**
**daß** eines der Lager ein Festlager ist und die beiden anderen Lager Loslager sind, die eine quer zur Gehäusestirnwand (24) gerichtete Ausgleichsbewegung im Lager gestatten.

7. Axialkolbenmaschine nach Anspruch 6,
**dadurch gekennzeichnet,**
**daß** das Festlager durch ein Drehgelenk gebildet ist und vorzugsweise eines oder beide Loslager jeweils durch eine Führungskulisse (39, 44) gebildet sind.

8. Axialkolbenmaschine nach einem der Ansprüche 5 bis 7,
**dadurch gekennzeichnet, daß** der Antriebshebel (32) in einem Führungsschlitz (47) in der Gehäusestirnwand (24) verschiebbar geführt ist.

9. Axialkolbenmaschine nach einem der vorherigen Ansprüche,
**dadurch gekennzeichnet,**
**daß** zwei Nachführvorrichtungen (31) zu beiden Seiten der Steuerscheibe (18) und der Zwischenscheibe (25) spiegelbildlich angeordnet sind.

10. Axialkolbenmaschine nach einem der vorherigen Ansprüche,
**dadurch gekennzeichnet,**
**daß** die Verstellvorrichtung (21) im Bereich einer der Zwischenscheibe (25) gegenüberliegenden Gehäusestirnwand (24) angeordnet ist und einen Mitnehmerzapfen (21a) aufweist, der quer zur Mittelachse (10) der Zylindertrommel (7) verschiebbar gelagert ist und vorzugsweise im Bereich einer Führungskulisse mit der Zwischenscheibe (25) verbunden ist.

11. Axialkolbenmaschine nach einem der vorherigen Ansprüche,
**dadurch gekennzeichnet,**
**daß** am Gehäuse (2) zur Begrenzung der Ein- und/oder Ausschwenkbewegung ein oder zwei Anschläge (56, 57) vorzugsweise verstellbar und insbesondere von außen zugänglich vorgesehen sind.

12. Axialkolbenmaschine nach einem der vorherigen Ansprüche,
**dadurch gekennzeichnet,**
**daß** die Differenz der Breiten (e, f) der Steuerscheibe (18) und der Zwischenscheibe (25) der maximalen Differenz der Verschiebewege (a, b) der Steuerscheibe (18) und der Zwischenscheibe (25) entspricht.

## Claims

1. Hydrostatic axial piston machine (1) with a cylinder drum (7), mounted in a housing (2) in which pistons (9) are displaceably mounted in cylinder bores (8), the piston ends of which are pivotably supported on a rotatably mounted drive disk (6), wherein the cylinder drum (7) and a cam disk (18) arranged on the side of the cylinder drum (7) turned away from the drive disk (6) can be swung horizontally by an adjustment device (21) in a pivot plane (22), whereby an intermediate disk (25) is pivotably mounted between the cam disk (18) and a housing wall (24) lying opposite, by means of circular arc-shaped curved bearing sliding faces (23, 26, 27, 28) along the pivot plane (22), whereby the intermediate disk (25) has control slots (S1, S2) corresponding with control ducts in the cam disk (18), and whereby a tracking device (31) is provided, which brings about a relative displacement between the cam disk (18) and the intermediate disk (25), **characterized in that** the tracking device (31) is effective over the entire pivotal range of the cam disk (18) in such a way that the displacement distance (a) of the cam disk (18) is greater than the displacement distance (b) of the intermediate disk (25).

2. Axial piston machine according to Claim 1, **characterized in that** the adjustment device (21) engages the intermediate disk (25) and the tracking device (31) tracks the cam disk (18).

3. Axial piston machine according to Claim 1 or 2, **characterized in that** the ratio between the displacement distances (a/b) of the cam disk (18) and of the intermediate disk (25) is roughly equal in the adjustment range.

4. Axial piston machine according to any one of the previous claims, **characterized in that** the tracking range or the tracking device (31) is symmetric relative to the pivotal range of the cam disk (18).

5. Axial piston machine according to any one of the previous claims, **characterized in that** the tracking device (31) has at least a pinion lever with an actuating lever (32), which with its one end is pivotably supported by a bearing (36) on the cam disk (18) and with its other end by a bearing (35) on the housing front wall (24) adjacent the intermediate disk (25), and which is pivotably supported in its central area by a bearing (34) on the intermediate disk (25).

6. Axial piston machine according to Claim 5, **characterized in that** one of the bearings is a fixed bearing and the other two bearings are movable bearings, which permit a balance movement in the bearing, directed transversally to the housing front wall (24).

7. Axial piston machine according to Claim 6, **characterized in that** the fixed bearing is formed by a swivel joint and preferably one or both movable bearings are formed by a respective guide link (39, 44).

8. Axial piston machine according to any one of Claims 5 to 7, **characterized in that** the actuating lever (32) is displaceably mounted in a guide slot (47) in the housing front wall (24).

9. Axial piston machine according to any one of the previous claims, **characterized in that** two tracking devices (31) are arranged in mirror-image on either side of the cam disk (18) and the intermediate disk (25).

10. Axial piston machine according to any one of the previous claims, **characterized in that** the adjustment device (21) is arranged in the vicinity of a housing front wall (24) lying opposite the intermediate disk (25) and has a driving spigot (21a), which is displaceably mounted transversally to the centre axis (10) of the cylinder drum (7) and is preferably joined with the intermediate disk (25) in the vicinity of a guide link.

11. Axial piston machine according to any one of the previous claims, **characterized in that** for limiting the in and/or out swing movement two stop shoulders (56, 57) are provided on the housing (2), which preferably can be adjusted and in particular are accessible from the outside.

12. Axial piston machine according to any one of the previous claims, **characterized in that** the difference between the widths (e, f) of the cam disk (18) and the intermediate disk (25) corresponds to the maximum difference between the displacement distances (a, b) of the cam disk (18) and the intermediate disk (25).

## Revendications

1. Machine hydrostatique à pistons axiaux (1) comprenant un tambour cylindrique (7) monté dans un carter (2), tambour dans lequel des pistons (9) sont montés mobiles en translation dans des perçages cylindriques (8), dont les extrémités de piston sont soutenues avec faculté de pivotement sur un disque d'entraînement (6) monté mobile en rotation, dans laquelle :
- le tambour cylindrique (7) et un disque de commande (18) agencé sur le côté du tambour cylindrique (7) détourné du disque d'entraînement (6) sont capables de pivoter transversalement dans un plan de pivotement (22) via un dispositif de réglage (21) ;
- un disque intermédiaire (25) est monté avec faculté de pivotement le long du plan de pivotement (22) entre le disque de commande (18) et une paroi opposée du carter (24), au moyen de surfaces coulissantes de palier (23, 26, 27, 28) cintrées en forme d'arc de cercle ;
- le disque intermédiaire (25) présente des fentes de commande (S1, S2) qui correspondent à des canaux de commande dans le disque de commande (18) ; et
- il est prévu un dispositif de poursuite (31) qui génère une translation relative entre le disque de commande (18) et le disque intermédiaire (25),
**caractérisée en ce que** le dispositif de poursuite (31) agit sur toute la plage de pivotement du disque de commande (18) de sorte que la distance de translation (a) du disque de commande (18) est supérieure à la distance de translation (b) du disque intermédiaire (25).

2. Machine à pistons axiaux selon la revendication 1, **caractérisée en ce que** le dispositif de réglage (21) attaque le disque intermédiaire (25) et le dispositif de poursuite (31) fait suivre le disque de commande (18).

3. Machine à pistons axiaux selon la revendication 1 ou 2, **caractérisée en ce que** le rapport des distances de translation (a/b) du disque de commande (18) et du disque intermédiaire (25) est approximativement constant dans la plage de réglage.

4. Machine à pistons axiaux selon l'une des revendications précédentes, **caractérisée en ce que** la plage de poursuite ou le dispositif de poursuite (31) est agencé symétriquement par rapport à la plage de pivotement du disque de commande (18).

5. Machine à pistons axiaux selon l'une des revendications précédentes, **caractérisée en ce que** le dispositif de poursuite (31) présente au moins un mécanisme à levier avec un levier d'entraînement (32) qui est soutenu avec faculté de pivotement sur le disque de commande (18) par une de ses extrémités via un palier (36), qui est soutenu avec faculté de pivotement sur la paroi frontale du carter (24) adjacente au disque intermédiaire (25) par son autre extrémité via un palier (35), et qui est soutenu avec faculté de pivotement sur le disque intermédiaire (25) dans sa partie médiane via un palier (34).

6. Machine à pistons axiaux selon la revendication 5, **caractérisée en ce qu'**un des paliers est un palier fixe et les deux autres paliers sont des paliers fous qui permettent un mouvement de compensation dans le palier perpendiculairement à la paroi frontale du carter (24).

7. Machine à pistons axiaux selon la revendication 6, **caractérisée en ce que** le palier fixe est formé par un joint rotatif et, de préférence, un ou deux paliers fous sont formés respectivement par une coulisse de guidage (39, 44).

8. Machine à pistons axiaux selon l'une des revendications 5 à 7, **caractérisée en ce que** le levier d'entraînement (32) est guidé en translation dans une fente de guidage (47) dans la paroi frontale du carter (24).

9. Machine à pistons axiaux selon l'une des revendications précédentes, **caractérisée en ce que** deux dispositifs de poursuite (31) sont agencés symétriquement des deux côtés du disque de commande (18) et du disque intermédiaire (25).

10. Machine à pistons axiaux selon l'une des revendications précédentes, **caractérisée en ce que** le dispositif de réglage (21) est agencé dans la zone d'une paroi frontale du carter (24) opposée au disque intermédiaire (25) et présente un tenon d'entraînement (21a) qui est monté mobile en translation perpendiculairement à l'axe médian (10) du tambour cylindrique (7), et est relié au disque intermédiaire (25) de préférence dans la zone d'une coulisse de guidage.

11. Machine à pistons axiaux selon l'une des revendications précédentes, **caractérisée en ce qu'**il est prévu une ou deux butées (56, 57), de préférence réglables et en particulier accessibles depuis l'extérieur, sur le carter (2) pour limiter le mouvement de pivotement vers l'intérieur et/ou vers l'extérieur.

12. Machine à pistons axiaux selon l'une des revendications précédentes, **caractérisée en ce que** la différence des largeurs (e, f) du disque de commande (18) et du disque intermédiaire (25) correspond à la différence maximale des distances de translation (a, b) du disque de commande (18) et du disque intermédiaire (25).
